# FASCICULE DE BREVET EUROPEEN

(11) **EP 1 389 157 B1**
(45) Date de publication et mention de la délivrance du brevet: **04.04.2007**
(21) Numéro de dépôt: 02738232.4
(22) Date de dépôt: 10.05.2002
(51) Int. Cl.: B28B 19/00, B28B 17/02

(54) **PROCEDE ET DISPOSITIF POUR LA FORMATION DE COUCHES DENSES DANS UNE PLAQUE DE PLATRE**
VERFAHREN UND VORRICHTUNG ZUR BILDUNG VON SCHICHTEN MIT HÖHERER DICHTE IN EINER GIPSPLATTE
METHOD AND DEVICE FOR FORMING DENSE LAYERS IN A GYPSUM PASTE

(30) Priorité: 14.05.2001 FR 0106381
(43) Date de publication de la demande: 18.02.2004
(73) Titulaire: LAFARGE PLATRES, 84915 Avignon Cedex 9 (FR)
(72) Inventeur: CALLAIS, Bruno, 60000 Frocourt (FR); JALLON, Paul, F-33000 Bordeaux (FR); LAURENT, Jean-Louis, F-33230 Bayas (FR); RIGAUDON, Michel, F-84330 Caromb (FR)
(74) Mandataire: Hirsch & Associés
(86) Numéro de dépôt international: PCT/FR2002/001587
(87) Numéro de publication internationale: WO 2002/092307

(56) Documents cités:
- EP-A- 0 634 255
- EP-A- 0 957 212
- EP-A- 0 985 504
- DE-A- 3 604 388
- JP-A- 5 148 001
- US-A- 2 940 505
- US-A- 4 195 110
- US-B1- 6 190 476

## Description

La présente invention concerne un procédé et un dispositif de fabrication de plaques de plâtre et plus particulièrement pour des plaques de plâtre présentant un coeur de gypse dont la densité évolue en fonction de la distance par rapport à la surface. De façon à alléger des plaques de plâtre, il est connu de réaliser des plaques de plâtre présentant une couche de coeur de faible densité en intégrant des agents moussants dans la pâte. On encadre cette couche de coeur par des couches de surface à haute densité. Les couches de plâtre de surface sont solidaires de feuilles de carton. Les couches de surface présentent en outre un faible volume de bulles de gaz. L'adhésion de cette pâte avec la feuille de carton est ainsi améliorée. Les couches de surface augmentent également la dureté et la rigidité des plaques de plâtre.

Le document EP-A-0 957 212 divulgue un dispositif de fabrication de plaques de plâtre comprenant un mixeur principal pour la formation de la couche de coeur et un mixeur secondaire pour la formation des couches de plâtre de surface. Le document EP-A-0 985 504 divulgue un dispositif de formation d'une plaque fibrée comprenant 3 mixeurs dans lequel des fibres humides sont mélangées avec de sulfate de calcium, ou de l'eau est ajouté ensuite sous forme d'une pulvérisation.

Il existe donc un besoin pour un procédé et un dispositif pour fabriquer des plaques de plâtre présentant une couche de coeur d'une densité donnée et deux couches de surface de densité supérieure à la couche de coeur. Il existe en outre un besoin pour un procédé et un dispositif de fabrication d'une telle plaque, permettant de réduire les quantités d'additifs et d'agents moussant, de réduire les rebuts lors d'une étape de séchage, d'améliorer la liaison du plâtre avec les couches de carton, de favoriser le contrôle de la production et d'améliorer la disponibilité de l'unité de fabrication.

L'invention a ainsi pour objet d'apporter une solution à un ou plusieurs de ces problèmes.

L'invention concerne ainsi un procédé de fabrication de plaques de plâtre comprenant les étapes de fourniture de sulfate de calcium hydratable et d'eau dans un premier mixeur ; de fourniture de sulfate de calcium hydratable et d'eau dans un deuxième mixeur ; les étapes de fourniture précédentes étant mises en oeuvre indépendamment l'une de l'autre ; de fourniture d'un parement ; de préparation d'une première pâte de plâtre dans le premier mixeur ; préparation d'une deuxième pâte de plâtre dans le deuxième mixeur ; d'application de la première pâte de plâtre sur le parement et formation d'une couche de surface crue ; d'application de la deuxième pâte de plâtre sur la couche de surface crue et formation d'une couche de coeur crue présentant une composition différente de la couche de surface crue ; la couche de surface crue présentant une densité supérieure à la couche de coeur crue; de préparation d'une troisième pâte de plâtre dans un troisième mixeur, le sulfate de calcium hydratable et l'eau étant fournis indépendamment des deux autres mixeurs; la première et la troisième pâte de plâtre étant réalisées dans des mixeurs séparés; de formation d'une deuxième couche de surface crue de densité supérieure à la densité de la couche de coeur crue; d'application de la deuxième couche de surface crue sur la couche de coeur crue; de formation d'une plaque de plâtre crue; et d'hydratation et séchage de la plaque de plâtre.

On peut également prévoir que le procédé comprenne en outre, avant l'étape de formation de la deuxième couche de surface, une étape de fourniture d'un deuxième parement ; d'application de la troisième pâte de plâtre sur le deuxième parement.

Selon une variante, la troisième pâte de plâtre est appliquée par-dessus le deuxième parement et le procédé comprend en outre, après l'étape d'application de la troisième pâte de plâtre, une étape de retournement du deuxième parement.

Selon encore une variante, une étape de formation d'une couche comprend une opération d'étalage d'une pâte de plâtre.

Selon encore une autre variante, une couche de surface crue présente une densité comprise entre 1,2 et 2 g/cm³.

On peut encore prévoir que la couche de coeur crue présente une densité comprise entre 1 et 1,2 g/cm³.

Selon une variante, une couche de surface présente une densité comprise entre 0,8 et 1,2 g/cm³ après le séchage.

Selon une autre variante, la couche de coeur présente une densité comprise entre 0,6 et 1,2 g/cm³ après le séchage.

Selon encore une variante, le rapport de la densité d'une couche de surface sur la densité de la couche de coeur est compris entre 1 et 1,5 après le séchage.

Selon encore une autre variante, une couche de surface comprend une quantité d'amidon inférieure à 15 g/m² après le séchage.

On peut en outre prévoir qu'une couche de surface présente une épaisseur comprise entre 0,1 et 0,5 mm après la formation de la plaque.

Selon une variante, on utilise un parement réalisé en carton ou à base de fibres de verre.

L'invention concerne également un dispositif de fabrication de plaques de plâtre, comprenant des moyens d'amenée d'un parement ; un premier mixeur de préparation d'une première pâte de plâtre ; des moyens d'application de la première pâte de plâtre sur le parement ; des moyens de formation d'une couche de surface crue sur le parement ; un deuxième mixeur de préparation d'une deuxième pâte de plâtre ; lesdites premier et deuxième mixeurs étant alimentés en sulfate de calcium hydratable et en eau indépendamment l'un de l'autre ; des moyens d'application de la deuxième pâte de plâtre sur la couche de surface crue ; des moyens de formation d'une couche de coeur crue sur la couche de surface crue ; un troisième mixeur de préparation d'une troisième pâte de plâtre indépendamment des deux autres mixeurs ; des moyens d'amenée d'un deuxième parement; des moyens de formation d'une deuxième couche de surface crue; des moyens d'application de la deuxième couche de surface crue sur la couche de coeur crue; des moyens d'entraînement du parement et des couches crues; des moyens de formation d'une plaque de plâtre; et un poste d'hydratation et un poste de séchage des plaques de plâtre formées.

Selon encore une variante, le dispositif comprend en outre des moyens d'application de la troisième pâte de plâtre par-dessus le deuxième parement.

Selon encore une autre variante, le dispositif comporte des moyens de retournement du deuxième parement.

Selon encore une variante, la zone d'application de la première pâte de plâtre, les moyens de formation de la première couche de surface crue, la zone d'application de la deuxième pâte de plâtre et les moyens de formation de la couche de coeur crue se succèdent dans la direction d'entraînement, les moyens de formation de la première couche de surface crue se trouvant le plus en amont.

Selon encore une autre variante, la distance entre un mixeur et la zone d'application de pâte de plâtre correspondante est inférieure à 1 mètre 50.

On peut encore prévoir que le dispositif comprenne un circuit de fourniture d'au moins du sulfate de calcium hydratable vers les mixeurs, dont au moins une partie est commune aux mixeurs.

Selon une variante, le dispositif comprend en outre des moyens de calibrage d'une couche de plâtre crue.

Selon une autre variante, au moins le mixeur de la première pâte comprend un rotor tournant dans une chambre de mixage ; des moyens pour fournir de l'eau à proximité de l'axe du rotor ; une sortie de pâte de plâtre communiquant avec les moyens d'application de pâte de plâtre correspondants.

Selon encore une autre variante, chaque mixeur présente des moyens pour fournir de l'eau; des moyens de fourniture d'additifs ; des moyens indépendants de réglage du débit des moyens pour fournir de l'eau ou des moyens de fourniture d'additifs.

D'autres caractéristiques et avantages de l'invention apparaîtront à la lecture de la description qui suit des modes de réalisation de l'invention donnés à titre d'exemple et en référence aux dessins qui montrent :
- la figure 1 est une vue de côté d'une unité de fabrication de plaques de plâtre ;
- la figure 2 est une vue de côté d'un dispositif d'alimentation des mixeurs en sulfate de calcium hydratables ;
- la figure 3 est une vue de dessus de l'intérieur d'un mixeur selon l'invention ;
- la figure 4 est une vue en coupe du mixeur de la figure 3.

L'invention propose notamment une unité de fabrication comprenant trois mixeurs de préparation de pâte de plâtre indépendants. Un mixeur sert à former une couche de surface crue sur un parement, au moins un autre mixeur servant à former une couche de coeur crue sur la couche de surface, la couche de coeur crue présentant une composition différente de la couche de surface crue.

La figure 1 présente une vue de côté d'une unité de fabrication 1 de plaques de plâtre. Cette unité présente trois mixeurs à rotor 2, 3 et 4, alimentés en sulfate de calcium hydratable et en eau par des entrées respectives 20, 30 et 40, pour la préparation de trois pâtes de plâtre. Chaque mixeur présente une sortie de pâte, communiquant avec un conduit respectif 21, 31 et 41 d'application de la pâte. Un premier parement 5 défile sur une table 6 disposée sous la sortie des conduits de pâte de plâtre 21, 31 des mixeurs 2, 3. Les mixeurs sont placés successivement dans la direction de défilement du premier parement. Une pâte de plâtre à haute densité 22 sort du premier mixeur, est appliquée sur le premier parement et mise en couche calibrée 23 par un rouleau 24. Cette couche 23 sera appelée première couche de surface. Une pâte de plâtre 32 à faible densité sort du deuxième mixeur, est appliquée sur la première couche 23 et mise en couche calibrée 33 par un rouleau 34. Cette couche 33 sera appelée couche de coeur. Le plan médian de la plaque de plâtre est inclus dans cette couche de coeur. Une pâte à haute densité 42 sort du troisième mixeur 4, puis est appliquée sur un deuxième parement 7. Cette pâte 42 est mise en couche calibrée 43 par un rouleau 44, puis appliquée sur la couche de coeur 33. L'ensemble formé par les couches de plâtre et les parements passe par une station de formage 8. Une plaque de plâtre 9 en sort. Cette plaque 9 est ensuite entraînée et passe par un poste d'hydratation, puis par un poste de séchage (non représentés).

L'unité de fabrication 1 de la figure 1 présente ainsi au moins un mixeur 2 de préparation d'une pâte de plâtre destinée à la formation d'une couche de surface 22. Ce mixeur 2 est indépendant du deuxième mixeur 3 de préparation d'une pâte de plâtre destinée à la formation d'une couche de coeur 32. Il est ainsi possible de créer une couche de coeur 33 et une couche de surface 23 dans une plaque de plâtre, ces couches présentant des propriétés physiques différentes. Cet avantage sera décrit plus précisément ultérieurement lors de la description du procédé de fonctionnement de l'unité de fabrication. Cette unité de fabrication permet également de changer sélectivement la composition d'une seule ou des deux couches de la plaque de plâtre sans influencer les caractéristiques d'autres couches. On peut par exemple adapter la composition d'une couche de surface au parement sur lequel cette couche est rapportée, en utilisant des taux de gâchage différents dans les mixeurs. Il est également possible de faire varier le débit ou la quantité d'un additif dans une des couches seulement. Il est alors par exemple possible de modifier les caractéristiques d'une couche d'une plaque de plâtre tout en continuant à produire de façon continue. L'utilisation de plusieurs mixeurs permet d'utiliser des mixeurs de petites dimensions. Il est par ailleurs possible d'utiliser différentes poudres de plâtre dans les différents mixeurs. En outre, la taille des conduits d'application 21, 31 et 41 peut ainsi être réduite en rapprochant les mixeurs de la table 6. On limite ainsi les risques de bouchage des conduits par des agglomérats de plâtre. On placera ainsi de préférence les sorties des mixeurs à une distance inférieure à 1,5 mètres de la table 6.

L'unité de fabrication présente des moyens d'entraînement du premier parement. Ce premier parement peut ainsi être entraîné par exemple par une bande transporteuse d'une ligne d'hydratation. Ce premier parement 5 peut être mis en défilement sur la table plane 6.

Le conduit d'application 21 conduit la première pâte de plâtre du mixeur jusqu'au parement 5. Le conduit d'application de pâte 21 est situé le plus en amont dans la direction d'entraînement du parement. La sortie de ce conduit est disposée au-dessus du parement 5 pour appliquer la première pâte du mixeur 2 sur ce parement.

Le rouleau 24 est disposé à l'aval de la sortie du conduit 21 et permet de former une première couche de surface d'épaisseur calibrée, à partir de la première pâte de plâtre appliquée. On utilise de préférence un rouleau dont la vitesse de rotation et/ou la distance par rapport à la table 6 est réglable pour permettre de modifier l'épaisseur de la première couche de surface. Le rouleau permet également de répartir la pâte sur la largeur du parement 5.

Le conduit d'application 31 conduit la deuxième pâte de plâtre du mixeur 3 jusqu'à la première couche de surface 23. Le conduit d'application 31 de la deuxième pâte de plâtre est disposé à l'aval du rouleau 24. La sortie de ce conduit est disposée au-dessus du parement 5 et de la couche de surface 23.

Le rouleau 34 est disposé à l'aval de la sortie du conduit 31. Le rouleau présente une fonction de formage de la couche de coeur 33 à partir de la deuxième pâte, une fonction de calibrage de l'épaisseur de cette couche de coeur 33 et une fonction de répartition et d'uniformisation de la pâte de cette couche.

Il est également possible de munir l'unité de fabrication d'éléments vibrants 10. Les éléments vibrants 10 permettent de répartir uniformément la pâte de plâtre sur la largeur du parement. La quantité de pâte de plâtre appliquée pour former la couche de coeur étant généralement supérieure à la quantité de pâte utilisée pour les couches de surface, il est particulièrement indiqué de disposer des éléments vibrants au niveau de la zone d'application de la deuxième pâte de plâtre.

Le conduit d'application 41 conduit la pâte de plâtre du mixeur 4 jusqu'au deuxième parement 7. La sortie du conduit est disposée au-dessus du parement 7.

Le rouleau 44 est disposé à l'aval de la sortie du conduit 41. Le rouleau présente également les fonctions de formage, de calibrage, de répartition et d'uniformisation de la pâte et de la deuxième couche de surface 43.

De façon à favoriser l'adhérence des couches de surface 23 et 43 à leurs parements respectifs 5 et 7, il est préférable d'utiliser une unité de fabrication dans laquelle l'application des pâtes de plâtre correspondantes est réalisée d'abord sur les parements. Dans l'exemple de la figure 1, les parements sont tout d'abord entraînés suivant des directions sensiblement opposées. Ainsi, la direction d'entraînement initiale du parement 7 est opposées à la direction d'entraînement des plaques de plâtre. On utilise des rouleaux libres ou motorisés pour inverser la direction d'entraînement du parement 7. On constate à la figure 1 que la couche de surface 43 est mise à la verticale puis retournée avant d'être appliquée sur la couche de coeur 33. En réalisant une troisième pâte de plâtre de viscosité adéquate, en rajoutant par exemple des additifs ou en modifiant le taux de gâchage, il est possible d'éviter que la couche de surface 43 se désolidarise du parement 7 ou que cette couche de surface se désagrège.

A l'aval des rouleaux 34 et 44, on applique la deuxième couche de surface 43 contre la couche de coeur 33. On peut par exemple utiliser pour cela un ou plusieurs rouleaux pressant le parement 7 pour mettre la couche de surface 43 en contact avec la couche de coeur 33. A l'aval de la zone d'application entre la deuxième couche de surface et la couche de coeur, l'ensemble formé par les couches de plâtre et les parements traverse un passage entre une plaque de formage 8 et la table 6. La distance entre la plaque de formage et la table détermine approximativement à l'épaisseur de la plaque de plâtre 9 formée lors de la traversée du passage.

Il est possible d'installer des dispositifs de contrôle 25, 35, 45 et de régulation des couches. On peut par exemple utiliser un faisceau optique pour mesurer la quantité de pâte au niveau d'un rouleau de formage. On peut ainsi mesurer la distance entre un capteur et un amas de pâte placé à l'amont du rouleau 34. Cette mesure peut ensuite être utilisée pour modifier le débit de pâte du mixeur ou pour modifier la quantité d'eau ou d'agent moussant introduite dans ce mixeur. La formation de chaque couche peut ainsi être mieux contrôlée. La densité de chaque couche produite varie ainsi extrêmement peu durant la production de plaques de plâtre.

Le processus de fabrication de plaques de plâtre est ainsi plus stable.

La figure 2 représente une vue de côté d'un dispositif d'alimentation 11 des mixeurs 2, 3 et 4 en sulfate de calcium hydratable. Du sulfate de calcium hydratable et éventuellement des additifs solides ou liquides tels que des agents moussants ou des agents d'adhésion, sont introduits par une entrée 12 dans une vis transporteuse 13. La vis transporteuse 13 est entraînée par exemple par un moteur 14. Les produits introduits se déplacent le long de la vis transporteuse 13. La vis transporteuse 13 permet également de mélanger le sulfate de calcium et les différents additifs.

Dans le mode de réalisation représenté, la vis transporteuse 13 présente sur sa longueur deux sorties intermédiaires 15 et 16. Ces sorties communiquent avec l'entrée de deux autres vis transporteuses 17 et 18. Ces vis transporteuses 17 et 18 amènent les produits respectivement jusqu'aux premier et troisième mixeurs 2 et 4.

La première vis transporteuse 13 présente au moins une autre entrée 19 placée en aval par rapport aux sorties. Cette entrée 19 permet d'introduire des additifs supplémentaires, tels que des fibres de verre ou des agents moussants. La première vis transporteuse 13 présente une extrémité aval qui communique avec l'entrée 50 d'une autre vis transporteuse 51. Cette vis transporteuse 51 amène les produits initiaux et les additifs supplémentaires jusqu'au deuxième mixeur 3.

Ce mode de réalisation permet d'utiliser une partie commune du circuit d'alimentation pour les trois mixeurs. Il permet en outre de modifier la composition des produits en fonction du mixeur dans lequel ces produits sont introduits. Ainsi, il est possible d'insérer des fibres de verre dans le deuxième mixeur 3 seulement. On évite ainsi le bouchage des premier et troisième mixeurs 2 et 4, qui présentent en général des dimensions inférieures à celles du deuxième mixeur. Il est également possible de rajouter des agents moussants dans le deuxième mixeur pour diminuer la densité de la pâte qui y est formée.

L'invention concerne également un mixeur de préparation de pâte. Un tel mixeur est représenté schématiquement aux figures 3 et 4. Afin de faciliter la compréhension des figures, la figure 4 représente une coupe imaginaire passant par les principaux éléments de la figure 3. Le mixeur présente un moteur d'entraînement 61, un arbre moteur 62, un arbre de rotor 64, une courroie de transmission (63) accouplant les arbres 62 et 64 et un rotor 65 solidaire de l'arbre 64.

Le rotor 65 est par exemple monté rotatif dans une chambre de mixage cylindrique 67. Ce rotor présente par exemple une surface plane en forme de disque, se terminant radialement par des dents. Le rotor peut éventuellement présenter des nervures 66, s'étendant par exemple perpendiculairement à la surface plane, pour assurer un meilleur mixage de la pâte de plâtre.

Le mixeur présente une entrée d'alimentation 68 de sulfate de calcium hydratable et d'autres produits, débouchant dans la chambre de mixage. Il présente également une arrivée d'eau 69 débouchant dans la chambre de mixage 67. Le sulfate de calcium hydratable, les additifs et l'eau sont mixés par le rotor 65 pour former une pâte de plâtre homogène.

L'alimentation 69 est réalisée de sorte à projeter de l'eau au niveau du centre du rotor 65. Elle est par exemple introduite dans un manchon 70 surplombant l'axe du rotor. Sous l'effet de la rotation du rotor, l'eau introduite se déplace sur la surface plane du rotor en direction de l'extérieur de la chambre de mixage et nettoie la surface plane. Des amas de pâte de plâtre éventuels sont ainsi enlevés de la surface plane. Cette eau permet également d'imprégner le sulfate de calcium ainsi que d'éventuels additifs.

On peut également rajouter une deuxième alimentation en eau (non représentée) pour augmenter le débit d'eau. Cette alimentation peut par exemple injecter de l'eau au niveau du conduit d'alimentation 68 en sulfate de calcium.

Le mixeur présente également une sortie 73 disposée dans le fond de la chambre de mixage 67. Cette sortie est disposée radialement vers l'extérieur de la chambre de mixage pour évacuer la pâte de plâtre centrifugée par la rotation du rotor. Un conduit d'application 72 est disposé au niveau de cette sortie et permet d'appliquer la pâte de plâtre formée sur un parement par exemple.

Le mixeur comprend éventuellement un évent 71 débouchant dans la chambre de mixage. Cet évent 71 est placé au-dessus de la chambre de mixage 67. Il sert à éliminer les poussières en suspension dans la chambre de mixage. Lors de la rotation du rotor, un air chargé de poussières passe par l'évent et est évacué. On peut éventuellement disposer une injection d'eau dans l'évent pour solubiliser les poussières et les intégrer dans la pâte de plâtre. L'air sortant de l'évent est ainsi libre de poussières.

L'entrée d'alimentation 68 du sulfate de calcium hydratable, l'évent 71 et la sortie 73 de la chambre de mixage présentent une disposition relative préférentielle. En admettant que le rotor tourne dans le sens des aiguilles d'une montre dans l'exemple de la figure 3, l'entrée de sulfate de calcium est disposée à un angle très faible après la sortie de la chambre. Ainsi, la poudre de plâtre et d'additif réalise au moins un tour dans la chambre de mixage 67 avant d'être évacuée. La poudre peut ainsi être mieux imprégnée par l'eau. Par ailleurs, l'évent 71 est de préférence disposé à un angle faible avant la sortie du mixeur. Les poussières générées à l'entrée de la poudre sont ainsi majoritairement imprégnées dans l'eau avant d'atteindre l'évent. Du fait de l'éloignement entre l'évent et l'alimentation en sulfate de calcium, l'évent a ainsi une quantité de poussière moindre à traiter.

Le mixeur peut également présenter une alimentation en retardateur de prise débouchant dans la chambre de mixage. Le mixeur peut également présenter une alimentation distincte pour d'éventuels additifs. Ces alimentations peuvent également être régulées individuellement. Toutes les quantités d'additifs peuvent ainsi être contrôlées directement au niveau du mixeur. Le dosage de la pâte de plâtre à former peut ainsi être très précis.

L'invention concerne encore un procédé de fabrication d'une plaque de plâtre selon l'invention. On désignera par la suite par couche de plâtre crue, une couche de plâtre dans laquelle la prise ou la liaison hydraulique n'est pas achevée. On désigne ainsi les couches de plâtre n'ayant pas encore subi d'étape de séchage.

Selon ce procédé, on fournit du sulfate de calcium hydratable et de l'eau dans des premier, deuxième et troisième mixeurs 2, 3 et 4. Des pâtes de plâtres sont ensuite préparées dans chacun des mixeurs. Ces pâtes de plâtres sont préparées de sorte à obtenir une pâte dans le deuxième mixeur, dont la densité est plus faible que la pâte dans les premier et troisième mixeurs. Plusieurs paramètres permettent d'obtenir des pâtes de plâtre de différentes densités. Il est ainsi possible d'introduire des quantités d'agent moussant différentes, d'utiliser des taux de gâchage différents ou d'utiliser des vitesses de rotation des mixeurs différentes ou d'utiliser des charges différentes.

On applique ensuite la première pâte de plâtre provenant du premier mixeur sur le premier parement. On forme ainsi une première couche de surface crue. Cette couche peut être uniformisée, étalée et calibrée comme cela a été décrit précédemment.

On applique ensuite la deuxième pâte de plâtre provenant du deuxième mixeur sur la première couche de surface crue. On forme ainsi une couche de coeur crue de densité inférieure à la densité de la première couche de surface crue. Cette couche de coeur peut également être uniformisée, étalée et calibrée.

On applique ensuite la troisième pâte de plâtre provenant du troisième mixeur sur le deuxième parement. On forme ainsi une deuxième couche de surface crue, de densité supérieure à la densité de la couche de coeur crue. Comme dans l'exemple des figures 1 et 2, il est préférable de former la deuxième couche de surface crue sur le deuxième parement préalablement. On retourne alors le parement et la couche de surface formée pour l'applique sur la couche de coeur. Le retournement peut être effectué en utilisant des rouleaux de renvoi 46, qui permettent de dévier le parement 7. Ces rouleaux agissent sur la face du parement opposée à la face recevant la troisième pâte de plâtre. Ainsi, la couche 43 n'est pas déformée par les rouleaux 46. Ces rouleaux peuvent également être motorisés pour entraîner le parement 7.

La deuxième couche de surface crue est ensuite appliquée sur la couche de coeur crue. L'ensemble peut ensuite être calibré comme cela a été décrit précédemment.

La plaque de plâtre ainsi formée est ensuite mise en hydratation en attendant que la prise du plâtre soit obtenue. La plaque est ensuite séchée pour évacuer l'eau en excès de la plaque.

Ce procédé permet ainsi de préparer indépendamment des pâtes de plâtre de densités très différentes. On peut alors obtenir une couche de surface à haute densité, qui favorise l'adhésion entre la couche de surface et le parement. Il est ainsi possible de réduire ou de supprimer l'ajout d'additifs de liaison dans la pâte de plâtre destinée à former une couche de surface. On peut alors utiliser une quantité d'amidon inférieure à 15g/m². Une couche de surface de densité élevée résiste en outre mieux à la calcination dans le séchoir. On réduit ainsi le risque de production de plaques défectueuses. On peut alors réduire ou supprimer l'ajout d'additifs anti-calcination tels que l'acide tartrique. Une couche de surface à haute densité rigidifie également l'ensemble de la plaque. Ainsi, plus la densité de la couche de surface est élevée plus on peut réduire la densité de la couche de coeur. On peut alors fabriquer des plaques de plâtre allégées.

Il est ainsi possible de préparer une pâte de plâtre présentant une densité comprise entre 1,2 et 1,6 kg/l dans les premier et deuxième mixeurs, pour ensuite former des couches de surface. Il est éventuellement possible de préparer une pâte de plâtre présentant une densité comprise entre 1,6 et 2 kg/l. Il est également possible de préparer une pâte de plâtre dans le deuxième mixeur présentant une densité comprise entre 1 et 1,2 kg/l pour ensuite former la couche de coeur. Un rapport entre les densité des couches de surface crues et la densité de la couche de coeur compris entre 1,1 et 1,6 est particulièrement adapté.

De telles valeurs peuvent être obtenues en utilisant par exemple un taux de gâchage de 0,57 dans les premier et troisième mixeurs et un taux de gâchage de 0,62 dans le deuxième mixeur. On utilise de préférence un rapport entre les taux de gâchage des mixeurs de pâte dense et les mixeurs de pâte moins dense compris entre 0,8 et 1,25.

La plaque de plâtre obtenue après séchage se caractérise également par les densités des différentes couches. Du fait de l'évaporation lors du séchage, la densité finale des couches est inférieure à la densité des couches crues. On obtient ainsi des densités de couches de surface séchées comprises entre 0,8 et 1,2 g/cm³. La densité de la couche de coeur est comprise entre 0,6 et 1,2 g/cm³. Le rapport entre la densité des couches de surface et la densité de la couche de coeur est également de préférence compris entre 1 et 1,5 après le séchage.

Il est ressorti d'essais que la liaison entre des couches de densités différentes était parfois détériorée. Il est possible de remédier à cela en ajustant les vitesses d'hydratation de chacune des couches, en veillant à ce que la vitesse d'hydratation de la couche du coeur soit supérieure aux vitesses d'hydratation des couches de surface.

Les couches de surface formées présentent de préférence une épaisseur comprise entre 0,1 et 0,5 mm. Une épaisseur de 0,3 mm est particulièrement adaptée pour rigidifier la plaque de plâtre et durcir une de ses faces.

Les parements sont par exemple réalisés en carton. Un parement peut également être réalisé à partir de fibres de verre, par exemple un mat de verre, pour fournir une bonne résistance au feu.

D'autre part, la possibilité d'utiliser des sources de plâtre différentes pour les différentes couches reste également dans la portée des revendications annexées.

## Revendications

1. Procédé de fabrication de plaques de plâtre comprenant les étapes de :
- fourniture de sulfate de calcium hydratable et d'eau dans un premier mixeur (2) ;
- fourniture de sulfate de calcium hydratable et d'eau dans un deuxième mixeur (3) ;
- les étapes de fourniture précédentes étant mises en oeuvre indépendamment l'une de l'autre ;
- fourniture d'un parement (5) ;
- préparation d'une première pâte de plâtre destinée à la formation d'une couche de surface crue (23) dans le premier mixeur (2) ;
- préparation d'une deuxième pâte de plâtre destinée à la formation d'une couche de coeur (33) crue dans le deuxième mixeur (3) ;
- application de la première pâte de plâtre (22) sur le parement (5) et formation de la couche de surface crue (23) ;
- application de la deuxième pâte de plâtre (32) sur la couche de surface crue (23) et formation de la couche de coeur (33) crue présentant une composition différente de la couche de surface crue; la couche de surface crue (23) présentant une densité supérieure à la couche de coeur crue (33);
- préparation d'une troisième pâte de plâtre destinée à la formation d'une deuxième couche de surface crue (43) dans un troisième mixeur (4), le sulfate de calcium hydratable et l'eau étant fournis indépendamment des deux autres mixeurs ;
- la première et la troisième pâtes de plâtre étant réalisées dans des mixeurs séparés (2, 4) ;
- formation de la deuxième couche de surface crue (43) de densité supérieure à la densité de la couche de coeur crue (33) ;
- application de la deuxième couche de surface crue (43) sur la couche de coeur crue (33);
- formation d'une plaque de plâtre crue (9) ;
- hydratation et séchage de la plaque de plâtre.

2. Le procédé de la revendication 1, **caractérisé en ce qu'**il comprend en outre, avant l'étape de formation de la deuxième couche de surface (43), une étape de:
- fourniture d'un deuxième parement (7) ;
- application de la troisième pâte de plâtre (42) sur le deuxième parement (7).

3. Le procédé de la revendication 2, **caractérisé en ce que** la troisième pâte de plâtre est appliquée par-dessus le deuxième parement (7) et **en ce que** le procédé comprend en outre, après l'étape d'application de la troisième pâte de plâtre, une étape de retournement du deuxième parement.

4. Le procédé de l'une des revendications précédentes, **caractérisé en ce qu'**une étape de formation d'une couche comprend une opération d'étalage d'une pâte de plâtre.

5. Le procédé de l'une des revendications précédentes, **caractérisé en ce qu'**une couche de surface crue (23, 43) présente une densité comprise entre 1,2 et 2 g/cm³.

6. Le procédé de l'une des revendications précédentes, **caractérisé en ce que** la couche de coeur crue présente une densité comprise entre 1 et 1,2 g/cm³.

7. Le procédé de l'une des revendications précédentes, **caractérisé en ce qu'**une couche de surface présente une densité comprise entre 0,8 et 1,2 g/cm³ après le séchage.

8. Le procédé de l'une des revendications précédentes, **caractérisé en ce que** la couche de coeur présente une densité comprise entre 0,6 et 1,2 g/cm³ après le séchage.

9. Le procédé de l'une des revendications précédentes, **caractérisé en ce que** le rapport de la densité d'une couche de surface sur la densité de la couche de coeur est compris entre 1 et 1,5 après le séchage.

10. Le procédé de l'une des revendications précédentes, **caractérisé en ce qu'**une couche de surface comprend une quantité d'amidon inférieure à 15g/m² après le séchage.

11. Le procédé de l'une des revendications précédentes **caractérisé en ce qu'**une couche de surface présente une épaisseur comprise entre 0,1 et 0,5mm après la formation de la plaque.

12. Le procédé de l'une des revendications précédentes **caractérisé en ce qu'**on utilise un parement réalisé en carton ou à base de fibres de verre.

13. Dispositif de fabrication de plaques de plâtre, comprenant :
- des moyens d'amenée d'un parement (5);
- un premier mixeur (2) de préparation d'une première pâte de plâtre alimenté en sulfate de calcium hydratable et en eau et destinée à la formation d'une couche de surface crue (23);
- des moyens d'application (21) de la première pâte de plâtre (22) sur le parement (5);
- des moyens de formation (24) de la couche de surface crue (23) sur le parement ;
- un deuxième mixeur (3) de préparation d'une deuxième pâte de plâtre alimenté en sulfate de calcium hydratable et en eau et destinée à la formation d'une couche de coeur crue (33);
- lesdits premier et deuxième mixeurs étant alimentés en sulfate de calcium hydratable et en eau indépendamment l'un de l'autre ;
- des moyens d'application (31) de la deuxième pâte de plâtre (32) sur la couche de surface crue (23);
- des moyens de formation (34) de la couche de coeur crue (33) sur la couche de surface crue (23);
- un troisième mixeur (4) de préparation d'une troisième pâte de plâtre alimenté en sulfate de calcium hydratable et en eau indépendamment des deux autres mixeurs et destinée à la formation d'une deuxième couche de surface crue (43) ;
- des moyens d'amenée (46) d'un deuxième parement (7);
- des moyens de formation (44) de la deuxième couche de surface crue (43);
- des moyens d'application de la deuxième couche de surface crue (43) sur la couche de coeur crue (33).
- des moyens d'entraînement du parement et des couches crues;
- des moyens de formation (8) d'une plaque de plâtre ; et
- un poste d'hydratation et un poste de séchage des plaques de plâtre formées.

14. Le dispositif de la revendication 13, **caractérisé en ce qu'**il comprend en outre des moyens d'application (41) de la troisième pâte de plâtre (42) par-dessus le deuxième parement (7).

15. Le dispositif de la revendication 14, **caractérisé en ce qu'**il comporte des moyens de retournement (46) du deuxième parement.

16. Le dispositif de l'une des revendications 13 à 15, **caractérisé en ce que** la zone d'application de la première pâte de plâtre (22), les moyens de formation (24) de la première couche de surface crue (23), la zone d'application de la deuxième pâte de plâtre (32) et les moyens de formation (34) de la couche de coeur crue (33) se succèdent dans la direction d'entraînement, les moyens de formation (24) de la première couche de surface crue se trouvant le plus en amont.

17. Le dispositif de l'une des revendications 13 à 16, **caractérisé en ce que** la distance entre un mixeur (2, 3, 4) et la zone d'application de pâte de plâtre correspondante est inférieure à 1 mètre 50.

18. Le dispositif de l'une des revendications 13 à 17, **caractérisé en ce qu'**il comprend un circuit de fourniture (11) d'au moins du sulfate de calcium hydratable vers les mixeurs, dont au moins une partie est commune aux mixeurs.

19. Le dispositif de l'une des revendications 13 à 18, **caractérisé en ce qu'**il comprend en outre des moyens de calibrage (8) d'une couche de plâtre crue.

20. Le dispositif de l'une des revendications 13 à 19, **caractérisé en ce qu'**au moins le mixeur de la première pâte comprend :
- un rotor (65) tournant dans une chambre de mixage (67) ;
- des moyens pour fournir de l'eau (69, 70) à proximité de l'axe du rotor ;
- une sortie de pâte de plâtre (73) communiquant avec les moyens d'application de pâte de plâtre correspondants (72).

21. Le dispositif de l'une des revendications 13 à 20, **caractérisé en ce que** chaque mixeur présente :
- des moyens pour fournir de l'eau (69, 70);
- des moyens de fourniture d'additifs ;
- des moyens indépendants (25, 35, 45) de réglage du débit des moyens pour fournir de l'eau ou des moyens de fourniture d'additifs.

## Claims

1. A process for manufacturing plasterboards, comprising the steps of:
- feeding hydratable calcium sulfate and water into a first mixer (2);
- feeding hydratable calcium sulfate and water into a second mixer (3);
- wherein the above feeding steps are carried out independently from each other;
- feeding in a facing (5);
- preparing a first gypsum slurry intended for forming a crude surface layer (23) in the first mixer (2);
- preparing a second gypsum slurry intended for forming a crude core layer (33) in the second mixer (3);
- applying the first gypsum slurry (22) onto the facing (5) and forming the crude surface layer (23);
- applying the second gypsum slurry (32) onto the crude surface layer (23) and forming the crude core layer (33) that has a different composition from that of the crude surface layer, wherein the crude surface layer (23) has a higher density than the crude core layer (33);
- preparing a third gypsum slurry intended for forming a second crude surface layer (43) in a third mixer (4), wherein the hydratable calcium sulfate and water are fed independently from the other two mixers;
- wherein the first and the third gypsum slurries are made in separate mixers (2, 4);
- forming the second crude surface layer (43) with a higher density than that of the crude core layer (33);
- applying the second crude surface layer (43) onto the crude core layer (33);
- forming a crude plasterboard (9);
- hydrating and drying the plasterboard.

2. The process according to claim 1, **characterized in that** it further comprises, before the step of forming the second surface layer (43), a step of:
- feeding in a second facing (7);
- applying the third gypsum slurry (42) onto the second facing (7).

3. The process according to claim 2, **characterized in that** the third gypsum slurry is applied over the second facing (7) and **in that** the process further comprises, after the step of applying the third gypsum slurry, a step of turning over the second facing.

4. The process according to one of the preceding claims, **characterized in that** a step of forming a layer comprises an operation of spreading out a gypsum slurry.

5. The process according to one of the preceding claims, **characterized in that** a crude surface layer (23, 43) has a density of between 1.2 and 2 g/cm³.

6. The process according to one of the preceding claims, **characterized in that** the crude core layer has a density of between 1 and 1.2 g/cm³.

7. The process according to one of the preceding claims, **characterized in that** a surface layer has a density of between 0.8 and 1.2 g/cm³ after drying.

8. The process according to one of the preceding claims, **characterized in that** the core layer has a density of between 0.6 and 1.2 g/cm³ after drying.

9. The process according to one of the preceding claims, **characterized in that** the ratio of surface layer density to core layer density is between 1 and 1.5 after drying.

10. The process according to one of the preceding claims, **characterized in that** a surface layer has a quantity of starch of less than 15 g/m² after drying.

11. The process according to one of the preceding claims, **characterized in that** a surface layer has a thickness of between 0.1 and 0.5 mm after the formation of the board.

12. The process according to one of the preceding claims, **characterized in that** a facing made of cardboard or based on glass fiber is used.

13. A device for manufacturing plasterboards, comprising:
- means for feeding in a facing (5);
- a first mixer (2) for preparing a first gypsum slurry fed with hydratable calcium sulfate and water and intended for forming a crude surface layer (23);
- means for applying (21) the first gypsum slurry (22) onto the facing (5);
- means for forming (24) the crude surface layer (23) on the facing;
- a second mixer (3) for preparing a second gypsum slurry fed with hydratable calcium sulfate and water and intended for forming a crude core layer (33);
- said first and second mixers being fed with hydratable calcium sulfate and water independently from each other;
- means for applying (31) the second gypsum slurry (32) onto the crude surface layer (23);
- means for forming (34) the crude core layer (33) on the crude surface layer (23);
- a third mixer (4) for preparing a third gypsum slurry fed with hydratable calcium sulfate and water independently from the other two mixers and intended for forming a second crude surface layer (43);
- means for feeding in (46) a second facing (7);
- means for forming (44) the second crude surface layer (43);
- means for applying the second crude surface layer (43) onto the crude core layer (33);
- means for driving along the facing and the crude layers;
- means for forming (8) a plasterboard; and
- a hydration unit and a drying unit for the plasterboards that are formed.

14. The device according to claim 13, **characterized in that** it further comprises means for applying (41) the third gypsum slurry (42) over the second facing (7).

15. The device according to claim 14, **characterized in that** it comprises means for turning over (46) the second facing.

16. The device according to one of claims 13 to 15, **characterized in that** the application zone for the first gypsum slurry (22), the means for forming (24) the first crude surface layer (23), the application zone for the second gypsum slurry (32) and the means for forming (34) the crude core layer (33) are placed in succession along the drive direction, the means for forming (24) the first crude surface layer being the first in the line.

17. The device according to one of claims 13 to 16, **characterized in that** the distance between a mixer (2, 3, 4) and the corresponding gypsum slurry application zone is less than 1.50 m.

18. The device according to one of claims 13 to 17, **characterized in that** it comprises a feed circuit (11) for at least hydratable calcium sulfate towards the mixers, at least part of which is shared by the mixers.

19. The device according to one of claims 13 to 18, **characterized in that** it comprises, in addition, means for calibrating (8) a crude gypsum layer.

20. The device according to one of claims 13 to 19, **characterized in that** at least the mixer for the first slurry comprises:
- a rotor (65) turning in a mixing chamber (67);
- means for feeding in water (69, 70) near the rotor axis;
- a gypsum slurry outlet (73) that communicates with the means for applying the corresponding gypsum slurry (72).

21. The device according to one of claims 13 to 20, **characterized in that** each mixer has:
- means for feeding in water (69, 70);
- means for feeding in additives;
- independent means (25, 35, 45) for adjusting the output of the means for feeding in water or the means for feeding in additives.

## Patentansprüche

1. Verfahren zur Herstellung von Gipsplatten, umfassend die folgenden Schritte:
- Zuführung von hydratierbarem Kalziumsulfat und Wasser in einen ersten Mischer (2);
- Zuführung von hydratierbarem Kalziumsulfat und Wasser in einen zweiten Mischer (3);
- Wobei die vorhergehenden Zuführschritte unabhängig voneinander durchgeführt werden;
- Bereitstellung einer Verkleidung (5);
- Herstellung einer ersten Gipspaste, die für die Bildung einer rohen Oberflächenschicht (23) bestimmt ist, im ersten Mischer (2);
- Herstellung einer zweiten Gipspaste, die für die Bildung einer rohen Kernschicht (33) bestimmt ist, im zweiten Mischer (3),
- Aufbringen der ersten Gipspaste (22) auf die Verkleidung (5) und Bildung der rohen Oberflächenschicht (23);
- Aufbringen der zweiten Gipspaste (32) auf die rohe Oberflächenschicht (23) und Bildung der rohen Kernschicht (33), die eine andere Zusammensetzung als die rohe Oberflächenschicht besitzt, wobei die rohe Oberflächenschicht (23) eine größere Dichte als die rohe Kernschicht (33) aufweist;
- Herstellung einer dritten Gipspaste, die für die Bildung einer zweiten rohen Oberflächenschicht (43) bestimmt ist, in einem dritten Mischer (4), wobei das hydratierbare Kalziumsulfat und das Wasser unabhängig von den beiden anderen Mischern zugeführt werden;
- wobei die erste und die dritte Gipspaste in getrennten Mischern (2, 4) hergestellt werden;
- Bildung der zweiten rohen Oberflächenschicht (43) mit einer größeren Dichte als die Dichte der rohen Kernschicht (33);
- Aufbringen der zweiten rohen Oberflächenschicht (43) auf die rohe Kernschicht (33);
- Bildung einer rohen Gipsplatte (9);
- Hydratation und Trocknung der Gipsplatte.

2. Verfahren nach Anspruch 1, **dadurch gekennzeichnet, dass** es ferner vor dem Schritt der Bildung der zweiten Oberflächenschicht (43) folgende Schritte umfasst:
- Bereitstellung einer zweiten Verkleidung (7);
- Aufbringen der dritten Gipspaste (42) auf die zweite Verkleidung (7).

3. Verfahren nach Anspruch 2, **dadurch gekennzeichnet, dass** die dritte Gipspaste über der Verkleidung (7) aufgebracht wird, und dass das Verfahren ferner nach dem Schritt des Aufbringens der dritten Gipspaste einen Schritt des Umdrehens der zweiten Verkleidung umfasst.

4. Verfahren nach einem der vorhergehenden Ansprüche, **dadurch gekennzeichnet, dass** ein Schritt der Bildung einer Schicht einen Vorgang des Ausbreitens einer Gipspaste umfasst.

5. Verfahren nach einem der vorhergehenden Ansprüche, **dadurch gekennzeichnet, dass** eine rohe Oberflächenschicht (23, 43) eine Dichte zwischen 1,2 und 2 g/cm³ aufweist.

6. Verfahren nach einem der vorhergehenden Ansprüche, **dadurch gekennzeichnet, dass** die rohe Kernschicht eine Dichte zwischen 1 und 1,2 g/cm³ aufweist.

7. Verfahren nach einem der vorhergehenden Ansprüche, **dadurch gekennzeichnet, dass** eine Oberflächenschicht eine Dichte zwischen 0,8 und 1,2 g/cm³ nach dem Trocknen aufweist.

8. Verfahren nach einem der vorhergehenden Ansprüche, **dadurch gekennzeichnet, dass** die Kernschicht eine Dichte zwischen 0,6 und 1,2 g/cm³ nach dem Trocknen aufweist.

9. Verfahren nach einem der vorhergehenden Ansprüche, **dadurch gekennzeichnet, dass** das Verhältnis der Dichte einer Oberflächenschicht zur Dichte der Kernschicht zwischen 1 und 1,5 nach dem Trocknen beträgt.

10. Verfahren nach einem der vorhergehenden Ansprüche, **dadurch gekennzeichnet, dass** eine Oberflächenschicht eine Stärkemenge unter 15 g/m² nach dem Trocknen enthält.

11. Verfahren nach einem der vorhergehenden Ansprüche, **dadurch gekennzeichnet, dass** eine Oberflächenschicht eine Dicke zwischen 0,1 und 0,5 mm nach Bildung der Platte aufweist.

12. Verfahren nach einem der vorhergehenden Ansprüche, **dadurch gekennzeichnet, dass** eine Verkleidung verwendet wird, die aus Karton oder auf Basis von Glasfasern hergestellt ist.

13. Vorrichtung zur Herstellung von Gipsplatten, umfassend:
- Mittel zur Zuführung einer Verkleidung (5),
- einen ersten Mischer (2) zur Herstellung einer ersten Gipspaste, die mit hydratierbarem Kalziumsulfat und Wasser versorgt wird und für die Bildung einer rohen Oberflächenschicht (23) bestimmt ist;
- Mittel (21) zum Aufbringen der ersten Gipspaste (22) auf die Verkleidung (5);
- Mittel (24) zur Bildung der rohen Oberflächenschicht (23) auf der Verkleidung;
- einen zweiten Mischer (3) zur Herstellung einer zweiten Gipspaste, die mit hydratierbarem Kalziumsulfat und Wasser versorgt wird und für die Bildung einer rohen Kernschicht (33) bestimmt ist;
- wobei der erste und der zweite Mischer unabhängig von einander mit hydratierbarem Kalziumsulfat und Wasser versorgt werden;
- Mittel (31) zum Aufbringen der zweiten Gipspaste (32) auf die rohe Oberflächenschicht (23);
- Mittel (34) zur Bildung der rohen Kernschicht (33) auf der rohen Oberflächenschicht (23);
- einen dritten Mischer (4) zur Herstellung einer dritten Gipspaste, die mit hydratierbarem Kalziumsulfat und Wasser unabhängig von den beiden anderen Mischern versorgt wird und für die Bildung einer zweiten rohen Oberflächenschicht (43) bestimmt ist;
- Mittel (46) zur Zuführung einer zweiten Verkleidung (7);
- Mittel (44) zur Bildung der zweiten rohen Oberflächenschicht (43);
- Mittel zum Aufbringen der zweiten rohen Oberflächenschicht (43) auf die rohe Kernschicht (33),
- Mittel für den Antrieb der Verkleidung und der rohen Schichten;
- Mittel (8) zur Bildung einer Gipsplatte; und
- eine Hydratationsstation und eine Trocknungsstation für die gebildeten Gipsplatten.

14. Vorrichtung nach Anspruch 13, **dadurch gekennzeichnet, dass** sie ferner Mittel (41) zum Aufbringen der dritten Gipspaste (42) über der zweiten Verkleidung (7) umfasst.

15. Vorrichtung nach Anspruch 14, **dadurch gekennzeichnet, dass** sie Mittel (46) zum Umdrehen der zweiten Verkleidung umfasst.

16. Vorrichtung nach einem der Ansprüche 13 bis 15, **dadurch gekennzeichnet, dass** die Zone des Aufbringens der ersten Gipspaste (22), die Mittel (24) zur Bildung der ersten rohen Oberflächenschicht (23), die Zone des Aufbringens der zweiten Gipspaste (32) und die Mittel (34) zur Bildung der rohen Kernschicht (33) in Antriebsrichtung aufeinander folgen, wobei sich die Mittel (24) zur Bildung der ersten rohen Oberflächenschicht am weitesten stromaufwärts befinden.

17. Vorrichtung nach einem der Ansprüche 13 bis 16, **dadurch gekennzeichnet, dass** der Abstand zwischen einem Mischer (2, 3, 4) und der entsprechenden Zone des Aufbringens der Gipspaste geringer als 1 Meter 50 ist.

18. Vorrichtung nach einem der Ansprüche 13 bis 17, **dadurch gekennzeichnet, dass** sie einen Zuführkreis (11) von mindestens hydratierbarem Kalziumsulfat zu den Mischern umfasst, von dem mindestens ein Teil den Mischer gemeinsam ist.

19. Vorrichtung nach einem der Ansprüche 13 bis 18, **dadurch gekennzeichnet, dass** sie ferner Mittel (8) zum Kalibrieren einer rohen Gipsschicht umfasst.

20. Vorrichtung nach einem der Ansprüche 13 bis 19, **dadurch gekennzeichnet, dass** mindestens der Mischer der ersten Paste umfasst:
- einen Rotor (65), der sich in einer Mischkammer (67) dreht,
- Mittel, um Wasser (69, 70) in die Nähe der Achse des Rotors zu liefern;
- einen Austritt für die Gipspaste (73), der mit den entsprechenden Mitteln (72) zum Aufbringen der Gipspaste in Verbindung steht.

21. Vorrichtung nach einem der Ansprüche 13 bis 20, **dadurch gekennzeichnet, dass** jeder Mischer umfasst:
- Mittel, um Wasser zu liefern (69, 70);
- Mittel, um Zusätze zu liefern;
- unabhängige Mittel (25, 35, 45) zur Regelung der Durchgangsmenge der Mittel zur Bereitstellung von Wasser oder der Mittel zur Bereitstellung von Zusätzen.
